# EUROPÄISCHE PATENTSCHRIFT

(11) **EP 1 723 614 B1**
(45) Veröffentlichungstag und Bekanntmachung des Hinweises auf die Patenterteilung: **04.01.2012**
(21) Anmeldenummer: 05715715.8
(22) Anmeldetag: 04.03.2005
(51) Int. Cl.: G07C 9/00, E05B 47/06

(54) **SCHLIESSZYLINDER UND SCHLIESSVERFAHREN**
LOCK CYLINDER AND LOCKING METHOD
CYLINDRE DE FERMETURE ET PROCEDE DE FERMETURE

(30) Priorität: 12.03.2004 DE 102004013061; 24.08.2004 DE 102004041518
(43) Veröffentlichungstag der Anmeldung: 22.11.2006
(73) Patentinhaber: DOM-Sicherheitstechnik GmbH & Co. KG, 50321 Brühl (DE)
(72) Erfinder: GILLERT, Joachim, 50939 Köln (DE); KETZLER, Normann, B-4728 Hergenrath (BE); RÖSER, Hermann, 53894 Mechernich (DE); STEINKAMP, Andreas, 50321 Brühl (DE)
(74) Vertreter: Steil, Christian
(86) Internationale Anmeldenummer: PCT/EP2005/002272
(87) Internationale Veröffentlichungsnummer: WO 2005/088559

(56) Entgegenhaltungen:
- EP-A- 1 378 620
- WO-A-02/29187
- WO-A-96/02721
- DE-A1- 19 829 927
- FR-A- 2 728 613
- US-A- 3 733 861
- US-B1- 6 370 928

## Beschreibung

Die vorliegende Erfindung betrifft einen Schließzylinder zum Einbau in ein Schloss, mit einem Schließglied zum Betätigen eines Schlossriegels oder dergleichen, und einem Betätigungsglied, wobei das Betätigungsglied im Normalfall von dem Schließglied entkuppelt ist, und mit einer Kupplung zum Verbinden des Schließgliedes mit dem Betätigungsglied nach Erhalt eines Identifikationscodes von einem zugeordneten Transponder, und mit einem elektromechanischen Wandler, der eine Betätigung des Betätigungsgliedes in elektrische Energie umsetzt, die dazu verwendet wird, die drahtlose Kommunikation mit dem Transponder und/oder bei Empfang eines gültigen Identifikationssignals das Einkuppeln der Kupplung zu unterstützten.

Ferner betrifft die vorliegende Erfindung ein Verfahren zum Durchführen eines Schließvorganges eines Schlosses, insbesondere einer Tür.

Bei dem gattungsgemäßen Schließzylinder handelt es sich um einen sogenannten elektronischen Schließzylinder. Der Schließzylinder kann beispielsweise ein Profilzylinder sein.

Herkömmliche Schließzylinder weisen mechanische Stiftzuhaltungen auf und können mittels eines mechanischen Schlüssels entsperrt werden, um mittels eines Schließbartes ein Türschloss zu ver- oder entriegeln.

Elektronische Schließzylinder weisen in der Regel eine Steuereinrichtung elektronischer Art auf. Sobald ein Identifikationscode von der elektronischen Steuereinrichtung akzeptiert wird, wird eine Kupplung angesteuert, um das Schließglied mit dem Betätigungsglied zu verbinden, um so zu ermöglichen, dass ein Benutzer mittels des Betätigungsgliedes das Schloss ver- oder entriegeln kann.

Zum Ansteuern der Kupplung kann innerhalb des Schließzylinders beispielsweise ein geeigneter Antrieb, beispielsweise ein Motor, vorgesehen sein.

Dabei kann die Prüfung der Zutrittsberechtigung mittels eines mobilen Transponders (Identträgers) erfolgen, in dem für die Überprüfung der Zutrittsberechtigung relevante Daten (Identifikationscode bzw. Zutrittberechtigungscode) in elektronischer Form gespeichert sind.

In manchen Systemen ist vorgesehen, dass der Schließzylinder mit einem Spannungsversorgungsnetz verbunden ist. Dies erfordert jedoch eine relativ aufwändige Verkablung. Dies gilt insbesondere dann, wenn vorgesehen ist, einen vorhandenen herkömmlichen mechanischen Schließzylinder durch einen elektronischen Schließzylinder zu ersetzen.

Es ist daher auch bekannt, elektronische Schließzylinder mit einer eigenen Energieversorung (Energiespeicher in Form einer Batterie oder eines Akkumulators) auszustatten. Solche elektronischen Schließzylinder eignen sich auch zur Nachrüstung und sind für eine einfache Integration in bestehende Schließanlagen geeignet.

Bei solchen elektromechanischen Schließeinrichtungen (elektronischen Schließzylindern) wird zum Entsperren häufig ein mechanisches Schließglied (zum Beispiel ein Schließbart) mit einem Betätigungsglied (Handhabe, vorzugsweise ein Knauf oder ähnliches) gekuppelt. Der eigentliche Ver- oder Entriegelungsvorgang erfolgt dann durch Betätigen des Betätigungsgliedes. Hierdurch wird Energie eingespart.

Eine weitere Maßnahme, um die Energieaufnahme möglichst gering zu halten, besteht darin, den elektronischen Teil der elektromechanischen Schließeinrichtung bei Nichtbenutzung in einen inaktiven Modus zu versetzen (Schlafmodus). In dem inaktiven Modus befindet sich die Elektronik des Schließzylinders in einem Zustand, in dem die autarke Energieversorgung möglichst wenig, im Idealfall gar nicht, belastet wird.

Nichtsdestotrotz wird bei derartigen elektronischen Schließzylindern zumindest bei dem Einkuppelvorgang eine nicht unerhebliche Energie verbraucht, so dass derartige Schließzylinder allenfalls wartungsarm, nicht aber weitgehend wartungsfrei ausgebildet werden können.

Das Dokument US 6 370 928 B1 zeigt einen elektromechanisch betriebenen Schließzylinder mit einem Generator zum Erzeugen von elektrischer Energie zum Betreiben eines Schaltkreises.

Es ist die Aufgabe der vorliegenden Erfindung, einen verbesserten Schließzylinder sowie ein verbessertes Schließverfahren anzugeben.

Diese Aufgabe wird bei dem eingangs genannten Schließzylinder dadurch gelöst, dass das Betätigungsglied ein Knauf ist, in dem der als elektrischer Generator ausgebildete elektromechanische Wandler angeordnet ist, der eine Betätigung des Knaufes in elektrische Energie umsetzt, die dazu verwendet wird, die drahtlose Kommunikation mit dem Transponder und/oder bei Empfang eines gültigen Identifikationssignals das Einkuppeln der Kupplung zu unterstützen.

Die obige Aufgabe wird ferner gelöst durch ein Verfahren zum Durchführen eines Schließvorganges eines Schlosses, insbesondere einer Tür, mit den Schritten:
- Betätigen eines Knaufes eines Schließzylinders des Schlosses, wobei hierbei mechanische Energie übertragen wird und wobei ein als elektrischen Generator ausgebildeter elektromechanischer Wandler in dem Knauf angeordnet ist, der eine Betätigung des Knaufes in elektrische Energie umsetzt;
- Umwandeln der auf den Knauf übertragenen mechanischen Energie in elektrische Energie;
- Versorgen einer Steuereinrichtung mit der elektrischen Energie, wobei die Steuereinrichtung eine drahtlose Kommunikation mit einem Transponder aufbaut;
- Empfangen eines Codes von dem Transponder in der Steuereinrichtung und Überprüfen desselben auf Gültigkeit; und
- Betätigen einer Kupplung zum Verbinden des Knaufes mit einem Schließglied, sofern der empfangene Identifikationscode gültig ist.

In einem mechatronischen Schließzylinder sind eine Zutrittskontrollelektronik und ein elektromechanischer (eigentlich "mechano-elektrischer") Energiewandler vorgesehen. Der Energiewandler wird mittels der Betätigung einer Handhabe (Betätigungsglied) betrieben und erzeugt Energie. Mit der erzeugten Energie wird die Elektronik z.B. versorgt und zumindest unterstützend betrieben. Das Bereitstellen der Energie ist gleichzeitig der Auslöser eines Kommunikationsaufbaus zu einem ID-Geber (Transponder). Dieser wird in geeigneter Weise durch das Signal der Schließzylinderelektronik aktiviert, um mit der Steuerelektronik des Schließzylinders zu kommunizieren. Ist der ID-Geber berechtigt, wird zum Beispiel ein Kupplungselement angesteuert, welches den Schließbart des Zylinders freigibt bzw. einkuppelt, so dass der Riegel oder die Falle des Schlosses betätigt werden kann.

Es ist auch möglich, dass die von dem Energiewandler bereitgestellte elektrische Energie nur dazu verwendet wird, eine Steuereinrichtung aus einem Schlafmodus zu wecken, um so durch die mechanische Betätigung eine Unterstützung zu leisten. Dabei wird die Steuereinrichtung nach dem Wecken durch andere Energiequellen gespeist (z.B. Batterie, Netz, etc.).

Die bei einem Drehen des Betätigungsgliedes erzeugte elektrische Energie kann dazu verwendet werden, um die Funkverbindung mit dem Transponder aufzubauen. Dabei kann es bei einem aktiven, batteriegespeisten Transponder möglich sein, diesen mittels eines "burst"-Signals aus einem Schlafmodus zu wecken, so dass dieser dann seinen Identifikationscode sendet. Der Code wird empfangen (vorzugsweise immer noch gestützt durch die durch das Drehen des Knaufes erzeugte Energie), und auch die Kupplung zum Verbinden des Knaufes mit einem Riegel oder einem sonstigen Sperrglied wird vorzugsweise betätigt auf der Grundlage der durch das Drehen des Knaufes erzeugten Energie.

Vorzugsweise bedeutet das erfindungsgemäße Verfahren für den Benutzer, dass er lediglich das Betätigungsglied (den Knauf) dreht, bis die Tür geöffnet ist. Weiterhin bedeutet dies: die Abläufe der Energiewandlung, der Authentisierung und des Schließens selbst können miteinander verschmelzen, so dass sie wie ein Vorgang wirken und die Handhabung denkbar einfach ist, als würde keine Authentisierung stattfinden.

Demzufolge ist es möglich, den Schließzylinder im Idealfall vollkommen batterielos, also ohne eigene Energiequelle, auszugestalten. Die Energieversorgung erfolgt allein durch das Drehen des Knaufes (oder eine sonstige mechanische Bewegung an einem hierzu geeigneten Glied, beispielsweise Herunterdrücken eines Hebels, Zusammendrücken von zwei Hebeln o.ä.).

Selbst dann, wenn auf eine zusätzliche Energiequelle (wie eine Batterieversorgung oder ein Akkumulator) nicht vollständig verzichtet werden kann, kann diese Energiequelle entweder sehr klein oder besonders langlebig sein, da durch das Drehen des Knaufes Zusatzenergie erzeugt wird.

Insbesondere ist es möglich, dass bei Verwendung einer wiederaufladbaren Energiequelle, insbesondere eines Akkumulators und/oder eines Kondensators, vorgesehen ist, dass durch Betätigung des Betätigungsgliedes die wiederaufladbare Energiequelle aufgeladen wird.

Ferner kann der Transponder, der in Verbindung mit einem solchen Schließzylinder verwendet wird, ein passiver Transponder oder ein aktiver Transponder sein. Passive Transponder sind an sich bekannt. Ein passiver Transponder weist keine eigene Energieversorgung auf.

Der elektromechanische Wandler ist als elektrische Maschine (Generator) ausgebildet, bspw. als Kombination aus Permanentmagnet(en) mit einer oder mehreren Induktionsspulen, als Piezo-Wandler o.ä. Bei Verwendung eines Generators kann beispielsweise auch ein Getriebe o.ä. vorgesehen sein, um eine Drehzahloptimierung zum Antrieb des Generators zu erzielen.

Im Fall eines passiven Transponders wird auch der passive Transponder vorzugsweise zumindest teilweise durch die Energie versorgt, die durch das Betätigen des Betätigungsgliedes erzeugt wird.

Alternativ kann der Transponder ein aktiver Transponder sein, also ein batteriegestützter Transponder, der jedoch vorzugsweise in der Regel in einem Schlafmodus ist, so dass die Batterie nur im Schließfall belastet wird. Dann kann die Batterie mehrere Jahre halten.

Bei dem erfindungsgemäßen Verfahren ist es gemäß einer alternativen Ausgestaltung bevorzugt, wenn die durch Betätigen des Betätigungsgliedes erzeugte elektrische Energie unmittelbar zum Betrieb der Steuereinrichtung und/oder der Kupplung verwendet wird.

Alternativ ist es auch möglich, die durch Betätigen des Betätigungsgliedes erzeugte elektrische Energie zunächst zumindest teilweise in einem wieder aufladbaren elektrischen Energiespeicher, wie einem Akkumulator und/oder einem Kondensator, zu speichern.

Ausführungsbeispiele der Erfindung sind in der Zeichnung dargestellt und werden in der nachfolgenden Beschreibung näher erläutert. Es zeigen:
- Figur 1: eine schematische Darstellung einer Situation, bei der eine Person eine Tür entriegelt, in deren Schloss ein Schließzylinder gemäß einer ersten Ausführungsform der vorliegenden Erfindung eingebaut ist;
- Figur 2: eine perspektivische Darstellung einer weiteren Ausführungsform eines erfindungsgemäßen Schließzylinders;
- Figur 3: ein schematisches Blockdiagramm einer weiteren Ausführungsform des erfindungsgemäßen Schließzylinders;
- Figur 4: eine schematisierte Längsschnittansicht einer weiteren Ausführungsform des erfindungsgemäßen Schließzylinders; und
- Figur 5: ein Flussdiagramm einer bevorzugten Ausführungsform des erfindungsgemäßen Schließverfahrens.

In Figur 1 ist eine Schließanlage generell mit 10 bezeichnet.

Die Schließanlage 10 ist für eine Tür 12 vorgesehen, die eine Außenseite A von einer Innenseite I trennt. Die Schließanlage 10 ermöglicht, dass Personen P zu der Innenseite I lediglich dann Zutritt haben, wenn sie hierzu berechtigt sind.

Die Schließanlage 10 weist einen Schließzylinder 20 auf, der beispielsweise als Profilzylinder ausgebildet sein kann.

Bei dem Schließzylinder 20 handelt es sich um einen sogenannten elektronischen Schließzylinder. Der Schließzylinder 20 ist bei der vorliegenden Ausführungsform unabhängig von einem Spannungsversorgungsnetz. Er weist ferner keine eigene Energieversorgung auf. Alternativ ist es möglich, dass der Schließzylinder 20 eine wiederaufladbare Energiequelle, wie einen Akkumulator und/oder einen Kondensator, aufweist. Schließlich ist es auch möglich, dass der Schließzylinder 20 eine nicht wiederaufladbare Batterie oder Ähnliches aufweist.

Die Person P trägt zu ihrer Identifikation und zur Feststellung, ob sie zum Zutritt zu dem Innenraum I berechtigt ist, einen Transponder 22.

An der Tür 12 sind ferner ein äußerer Knauf 24 und ein innerer Knauf 26 vorgesehen, die jeweils Betätigungsglieder bilden.

Der Schließzylinder 20 weist ferner in an sich herkömmlicher Ausbildung ein Schließglied in Form eines Schließbartes 28 auf. Der Schließbart 28 betätigt in nicht näher dargestellter Weise einen Schließriegel eines Schlosses der Tür 12.

In einem Normalzustand ist der Schließbart 28 zumindest von dem äußeren Knauf 24 entkoppelt. Eine Person P, die in dem Normalzustand an dem äußeren Knauf 24 drehen würde, könnte demzufolge das Schloss der Tür 12 weder ver- noch entriegeln.

Der Schließzylinder 20 weist zum einen Mittel auf, um mit dem Transponder 22 der Person P in Kommunikation (zum Beispiel Funkkontakt) zu treten, und weist ferner eine nicht näher dargestellte Kupplung auf, die dazu ausgelegt ist, den äußeren Knauf 24 mit dem Schließbart 28 zu kuppeln.

Ferner weist der Schließzylinder 20 eine nicht näher dargestellte Steuereinrichtung auf, die das Ein- und Auskuppeln der Kupplung sowie die Kommunikation mit dem Transponder 22 steuert und koordiniert.

Die Energieversorgung für die Steuereinrichtung sowie die Kupplung zum Kuppeln von äußerem Knauf 24 und Schließbart 28 erfolgt bei der vorliegenden Ausführungsform folgendermaßen: die Person P, die Einlass zu dem Innenraum I begehrt, übt auf den äußeren Knauf 24 eine Betätigungskraft 30 aus. Die hierdurch auf den Knauf 24 ausgeübte mechanische Energie wird mittels eines nicht näher dargestellten Wandlers in elektrische Energie umgewandelt, die die Steuereinrichtung und/oder die Kupplung speist.

Obgleich es zwar theoretisch möglich erscheint, dass die Energieversorgung des Schließzylinders 20 ausschließlich aus der Betätigungskraft 30 der Person P abgeleitet wird, ist es in der Praxis in der Regel so, dass die Betätigungskraft 30 lediglich einen Beitrag, vorzugsweise einen überwiegenden Beitrag, zu der elektrischen Energieversorgung des Schließzylinders 20 beiträgt. In diesem Fall kann eine Batterie und/oder ein wiederaufladbarer Energiespeicher (wie ein Akkumulator und/oder ein Kondensator) vorgesehen sein, um die restlich benötigte Energie aufzubringen.

Es ist auch möglich, dass die Steuereinrichtung des Schließzylinders 20 sich in einem "Schlafmodus" befindet und durch die elektrische Energie, die aus der Betätigungskraft 30 abgeleitet wird, zunächst geweckt wird, um dann eine Abfrageprozedur nach autorisierten Transpondern 22 durchzuführen.

Eine solche Abfrageprozedur erfolgt folgendermaßen. Es wird zunächst, wie es schematisch bei 32 angedeutet ist, eine drahtlose Verbindung (zum Beispiel Funkverbindung) 32 zu dem Transponder 22 eingerichtet. Sofern es sich bei dem Transponder 22 um einen aktiven Transponder handelt, wird dieser zunächst durch das Abfragesignal "geweckt", der Transponder 22 sendet daraufhin den gespeicherten Identifikationscode zu dem Schließzylinder 20. Dort findet in der Steuereinrichtung ein Vergleich statt, ob der Identifikationscode autorisiert ist. Sofern dies der Fall ist, initiiert die Steuereinrichtung das Einkuppeln der Kupplung zum Verbinden des äußeren Knaufes 24 und des Schließbartes 28. Die Person P kann dann im eingekuppelten Zustand die Tür 12 entriegeln, um den Innenraum I zu gelangen.

Nach einer gewissen Zeit kuppelt die Kupplung wieder aus und die Steuereinrichtung wird wieder in einen "Schlafmodus" versetzt.

In der Praxis können das Betätigen des äußeren Knaufes 24, das Wecken der Steuereinrichtung, das Einrichten der drahtlosen Verbindung 32, das Überprüfen der Zugangsberechtigung in der Steuereinrichtung und das Schließen der Kupplung zeitlich unmittelbar aufeinander folgen, so dass für die Person P diese Vorgänge mehr oder weniger zeitlich verschmelzen. Mit anderen Worten ist es hierbei möglich, dass die Person P zum Zwecke des Erlangens eines Zutritts des Innenraums I lediglich den äußeren Knauf 24 betätigt (beispielsweise dreht). Während dieser Drehung wird die mechanische Energie in elektrische Energie gewandelt und die Autorisierungsprozedur findet statt, und noch während der Benutzer den äußeren Knauf 24 betätigt, wird die Kupplung eingekuppelt, so dass die weitere Betätigung zu einer Entriegelung des Schlosses der Tür 12 führt. Die Person P kann somit die Tür 12 quasi mit einem Handgriff öffnen.

Der elektromechanische Energiewandler, der die Betätigungskraft 30 und die von der Person P aufgewendete Energie in elektrische Energie umwandelt, kann beispielsweise eine elektrische Maschine (Generator) sein, es kann sich auch um eine Kombination aus Permanentmagnet(en) mit einer oder mehreren Induktionsspulen handeln, der Wandler kann als Piezo-Wandler oder Ähnliches ausgebildet sein etc. Ferner kann zur Erlangung einer optimalen Energiewandlung ein Übersetzungsgetriebe mit dem Energiewandler, insbesondere dem elektrischen Generator, gekoppelt sein.

Die folgenden Ausführungsformen von Schließzylindern gemäß den Figuren 2 bis 4 basieren sämtlich auf der oben in Bezug auf Figur 1 beschriebenen Ausführungsform. Gleiche Elemente sind daher mit gleichen Bezugsziffern versehen. Im Folgenden werden lediglich die jeweiligen Unterschiede zu der Ausführungsform der Figur 1 erläutert.

In Figur 2 ist als Schließzylinder ein Profilzylinder 20 mit einem äußeren Knauf 24 und einem inneren Knauf 26 dargestellt. Ferner ist in Figur 2 in schematischer Form die Kupplung 34 zum Verbinden bzw. Trennen von äußerem Knauf 24 und Schließbart 28 als Element im Inneren des Zylindergehäuses angedeutet.

Figur 3 zeigt eine Ausführungsform eines erfindungsgemäßen Schließzylinders in schematischer Form. Der Schließzylinder 20 weist ein Betätigungsglied 40 (erfindungsgemäß einen Knauf, beispielsweise den äußeren Knauf 24) auf, das über die Kupplung 34 mit dem Schließglied 42 verbindbar ist.

Das Betätigungsglied 40 ist ferner mit einem elektromechanischen Wandler 44 verbunden, der die Betätigungskraft 30 in elektrische Energie umwandelt und einer Steuereinrichtung 46 zuführt. Die Steuereinrichtung 46 ist mit einer Antenne 48 verbunden, über die die drahtlose Verbindung zwischen der Steuereinrichtung 46 und dem Transponder 22 erfolgt.

Bei 50 ist ferner schematisch ein Aktuator angedeutet, den die Steuereinrichtung 46 ansteuert, um die Kupplung 34 zu öffnen bzw. zu trennen. Es ist auch möglich, dass die Kupplung 34 selbsttätig öffnend ist (beispielsweise mittels einer mechanischen Vorspannfeder), so dass der Aktuator 50 lediglich einseitig wirkend ausgebildet sein muss.

Statt einer Kupplung 34 kann auch ein Stellglied, welches das Kuppeln durch seine Stellung zulässt oder verhindert, verwendet werden.

Bei 52 ist eine optionale Energiequelle dargestellt. Im Idealfall reicht die Betätigungskraft 30 aus, um die Steuereinrichtung 46 während der Kommunikation mit dem Transponder 22 und zum Betätigen der Kupplung 34 mit elektrischer Leistung zu versorgen. Es ist jedoch auch möglich, dass ein zusätzlicher elektrischer Energiespeicher, wie eine Batterie, ein Akkumulater und/oder ein Kondensator, vorgesehen ist, so dass die Betätigungskraft 30 lediglich einen Teil der notwendigen elektrischen Leistung bereitstellen muss.

In Figur 4 ist eine schematische Konstruktion dargestellt, bei der der äußere Knauf 24 über eine durchgehende Welle bis in das Innere des inneren Knaufes 26 reicht. Diese Welle ist in Figur 4 mit 54 bezeichnet und ist als hohe Welle ausgebildet.

Im Inneren des inneren Knaufes 26 ist die Steuereinrichtung 46 angeordnet. Die Antenne 48 ist im Inneren des äußeren Knaufes 24 angeordnet und durch die Hohlwelle 54 hindurch mittels einer elektrischen Leitung 56 mit der Steuereinrichtung 46 verbunden.

Ferner ist dargestellt, dass der Schließbart 28 drehbar in Bezug auf die Hohlwelle 54 gelagert ist. Die Kupplung 34 ist schematisch als axial verschiebliches Element dargestellt (Pfeil in Richtung der Betätigung mittels Aktuator 50), obgleich natürlich auch eine radiale Kupplung möglich ist. Die Steuereinrichtung 46 ist mit der Kupplung 34 (bzw. dem Aktuator 50) über eine elektrische Leitung 58 verbunden. Über die elektrische Leitung 58 steuert die Steuereinrichtung 46 den Aktuator für die Kupplung 34 an.

Der im Inneren des inneren Knaufes 26 angeordnete elektromechanische Wandler 44 weist ein erstes Glied auf, das mit der Hohlwelle 54 verbunden ist, und ein zweites Glied, dessen elektrischer Ausgang mit der Steuereinrichtung 46 verbunden ist.

Wie es schematisch bei 62 dargestellt ist, kann das erste Glied über einen Freilauf 62 mit der Hohlwelle 54 verbunden sein. Dabei kann dieses erste Glied auch als Schwungmasse (Schwungrad) ausgebildet sein, um die elektrische Energieversorgung möglichst lange aufrecht erhalten zu können.

Bei 60 ist ferner schematisch angedeutet, dass der innere Knauf 26 starr mit dem Schließbart 28 gekoppelt sein kann, so dass Personen von der Innenseite I aus die Tür 12 ohne Berechtigungsnachweis verriegeln bzw. entriegeln können.

In Figur 5 ist ein Flussdiagramm einer Ausführungsform des erfindungsgemäßen Verfahrens dargestellt.

Der generelle Verfahrensablauf zum Durchführen eines Schließvorganges eines Schlosses beginnt im Schritt S2 (Startschritt).

In einem darauffolgenden Schritt S6 erfolgt nach einer Betätigung des Betätigungsgliedes 24, 40 eine Energieumwandlung der Betätigungskraft 30 in elektrische Energie und damit eine elektrische Energieversorgung der Steuereinrichtung 46.

Im Schritt S8 baut die Steuereinrichtung 46 eine drahtlose Kommunikationsverbindung zu dem Transponder 22 auf.

Im Schritt S10 wird abgefragt, ob das empfangene Signal von dem Transponder 22 einen gültigen Identifikationscode enthält. Sofern dies der Fall ist (J im Schritt S10), steuert die Steuereinrichtung 46 im Schritt S12 den Aktuator 50 an, um die Kupplung 34 zu schließen.

Die Person P, die das Betätigungsglied 24, 40 betätigt hat, kann demzufolge durch Fortsetzen der Betätigung den Schließbart 28 betätigen und folglich das Schloss der Tür 12 ver- oder entriegeln.

Im Schritt S14 erfolgt nach Ablauf einer bestimmten Zeitdauer ein Auskuppeln der Kupplung 34, beispielsweise indem die Ansteuerung des Aktuators 50 beendet wird und die Kupplung 34 mittels eines Energiespeichers (zum Beispiel Feder) automatisch wieder in die ausgekuppelte Position übergeht.

Im Schritt S16 ist die Ausführungsform des erfindungsgemäßen Verfahrens beendet bzw. das Verfahren beginnt erneut vor dem Schritt S4.

Die vorstehende Beschreibung gilt für einen einseitig schließbaren Schließzylinder. Bei einem beidseitig schließbaren Schließzylinder kann das Betätigungsglied der Außenknauf 24 oder der Innenknauf 26 sein.

## Patentansprüche

1. Schließzylinder (20) zum Einbau in ein Schloss, mit einem Schließglied (28) zum Betätigen eines Schlossriegels oder dergleichen, und einem Betätigungsglied (24; 40), das im Normalfall von dem Schließglied (28) entkoppelt ist, mit einer Kupplung (34) zum Verbinden des Schließgliedes mit dem Betätigungsglied (24; 40) nach Erhalt eines Identifikationscodes von einem zugeordneten Transponder (22), und mit einem elektromechanischen Wandler (44), der eine Betätigung des Betätigungsgliedes (24; 40) in elektrische Energie umsetzt, die dazu verwendet wird, bei Empfang eines gültigen Identifikationssignals das Einkuppeln der Kupplung (34) zu unterstützen,
**dadurch gekennzeichnet, dass**
das Betätigungsglied ein Knauf (24; 40) ist, in dem der als elektrischer Generator ausgebildete elektromechanische Wandler (44) angeordnet ist, der eine Betätigung (30) des Knaufes (24; 40) in elektrische Energie umsetzt, die dazu verwendet wird, die drahtlose Kommunikation (32) mit dem Transponder (22) und/oder bei Empfang eines gültigen Identifikationssignals das Einkuppeln der Kupplung (34) zu unterstützen.

2. Schließzylinder nach Anspruch 1, **dadurch gekennzeichnet, dass** der Schließzylinder (20) keine eigene Energiequelle aufweist.

3. Schließzylinder nach Anspruch 1, **dadurch gekennzeichnet, dass** der Schließzylinder (20) eine wiederaufladbare Energiequelle, insbesondere einen Akkumulator und/oder einen Kondensator, aufweist, die bei einer Betätigung (30) des Betätigungsgliedes (24; 40) aufgeladen wird.

4. Schließzylinder nach Anspruch 1, **dadurch gekennzeichnet, dass** der Schließzylinder eine Batterie (52) als Energiequelle aufweist.

5. Schließzylinder nach einem der Ansprüche 1 bis 4, **dadurch gekennzeichnet, dass** der Transponder ein aktiver Transponder (22) ist.

6. Schließzylinder nach einem der Ansprüche 1 bis 4, **dadurch gekennzeichnet, dass** der Transponder ein passiver Transponder ist.

7. Schließzylinder nach einem der Ansprüche 1 bis 6, **dadurch gekennzeichnet, dass** der Knauf (24; 40) über ein Übersetzungsgetriebe mit dem elektrischen Generator gekoppelt ist.

8. Schließzylinder nach einem der Ansprüche 1 bis 7, **dadurch gekennzeichnet, dass** der elektromechanische Wandler ein Schwungrad aufweist, um die Zeitdauer der Betätigung (30) des Knaufes (24; 40) von dem Kommunikations- und/oder dem Kuppelvorgang zeitlich zu entkoppeln.

9. Verfahren zum Durchführen eines Schließvorganges eines Schlosses, insbesondere einer Tür, mit den Schritten:
- Betätigen (54) eines Knaufes (24; 40) eines Schließzylinders (20) des Schlosses, wobei hierbei mechanische Energie übertragen wird und wobei ein als elektrischer Generator ausgebildeter elektromechanischer Wandler (44) in dem Knauf (24; 40) angeordnet ist, der eine Betätigung des Knaufes (24; 40) in elektrische Energie umsetzt,
- Umwandeln (56) der auf den Knauf (24; 40) übertragenen mechanischen Energie in elektrische Energie,
- Versorgen (58) einer Steuereinrichtung (46) mit der elektrischen Energie, wobei die Steuereinrichtung (46) eine drahtlose Kommunikation (32) mit einem Transponder (22) aufbaut,
- Empfangen (S10) eines Codes von dem Transponder (22) in der Steuereinrichtung und Überprüfen desselben auf Gültigkeit, und
- Betätigen (S12) einer Kupplung (34) zum Verbinden des Knaufes (24; 40) mit einem Schließglied (42), sofern der empfangene Identifikationscode gültig ist.

10. verfahren nach Anspruch 9, wobei die Energie zum Betreiben der Steuereinrichtung (46) und/oder der Kupplung (34) unmittelbar durch Umwandlung der auf den Knauf (24; 40) übertragenen mechanischen Energie in elektrische Energie erzeugt wird.

11. Verfahren nach Anspruch 9, wobei die Energie zum Betreiben der Steuereinrichtung (46) und/oder der Kupplung (34) zumindest teilweise aus einem wiederaufladbaren elektrischen Energiespeicher (52) erfolgt, der durch die auf den Knauf (24; 40) übertragene mechanische Energie aufladbar ist.

## Claims

1. A locking cylinder (20) for installation in a lock, comprising a locking element (28) for actuating a lock bolt or the like, and an actuating element (24; 40) normally disengaged from the locking element (28), and with a coupling (34) for connecting the locking element to the actuating element (24; 40) after receiving an identification code from an associated transponder (22), and comprising an electromechanical converter (44) which converts an actuation (30) of the actuating element (24; 40) into electrical energy which is used to support the engaging of the coupling when a valid identification signal is received, **characterized in that**
the actuating element is a knob (24; 40), wherein the electromechanical converter (44) is arranged as an electrical generator and is positioned in the knob (24; 40), which electromechanical converter (44) converts an actuation (30) of the knob (24; 40) into electrical energy which is used to support the wireless communication (32) with the transponder (22) and/or the engaging of the coupling (34) when a valid identification signal is received.

2. The locking cylinder according to claim 1, **characterized in that** the locking cylinder (20) does not have an own energy source.

3. The locking cylinder according to claim 1, **characterized in that** the locking cylinder (20) has a rechargeable energy source, in particular an accumulator and/or a condensator, which is charged upon actuation (30) of the actuating element (24; 40).

4. The locking cylinder according to claim 1, **characterized in that** the locking cylinder has a battery (52) as the energy source.

5. The locking cylinder according to any of claims 1 to 4, **characterized in that** the transponder is an active transponder (22).

6. The locking cylinder according to any of claims 1 to 4, **characterized in that** the transponder is a passive transponder.

7. The locking cylinder according to any of claims 1 to 6, **characterized in that** the knob (24; 40) is coupled via a reduction gear to the electrical generator.

8. The locking cylinder according to any of claims 1 to 7, **characterized in that** the electromechanical converter has a flywheel for decoupling the duration of actuation (30) of the knob (24; 40) from the communication and/or coupling process.

9. A method for carrying out a locking operation for a lock, particularly that of a door, with the following steps:
- actuating (54) a knob (24; 40) of a locking cylinder (20) of the lock, wherein mechanical energy is transmitted thereby, and wherein an electromechanical converter (44) arranged as an electric generator is positioned in the knob (24; 40) which electromechanical converter (44) converts an actuation of the knob (24; 40) into electrical energy,
- converting (56) the mechanical energy transmitted to the knob (24; 40) into electrical energy;
- supplying (58) a control device (46) with the electrical energy, wherein the control device (46) establishes wireless communication (32) with a transponder (22);
- receiving (S10) in the control device a code from the transponder (22) and checking the same for validity; and
- actuating (S12) a coupling (34) for connecting the knob (24; 40) to a locking element (42) if the identification code received is valid.

10. The method according to claim 9, wherein the energy for operating the control device (46) and/or the coupling (34) is generated directly by converting the mechanical energy transmitted to the knob (24; 40) into electrical energy.

11. The method according to claim 9, wherein the energy for operating the control device (46) and/or the coupling (34) is derived at least partially from a rechargeable electrical energy storage (52), which is chargeable by means of the mechanical energy transmitted to the knob (24; 40).

## Revendications

1. Cylindre de fermeture (20) destiné à être installé dans une serrure, comprenant un élément de fermeture (28) pour actionner un pêne dormant ou similaire, et un élément d'actionnement (24 ; 40) qui, en temps normal, est désaccouplé de l'élément de fermeture (28), comprenant un accouplement (34) pour relier l'élément de fermeture avec l'élément d'actionnement (24 ; 40) après obtention d'un code d'identification de la part d'un transpondeur (22) associé, et comprenant un convertisseur électromécanique (44) qui convertit un actionnement de l'élément d'actionnement (24 ; 40) en énergie électrique, laquelle est utilisée pour assister l'engagement de l'accouplement (34) en cas de réception d'un signal d'identification valide,
**caractérisé en ce que**
l'élément d'actionnement est un bouton de porte (24 ; 40) dans lequel est disposé le convertisseur électromécanique (44) réalisé sous la forme d'un générateur électrique, lequel convertit un actionnement (30) du bouton de porte (24 ; 40) en énergie électrique qui est utilisée pour assister la communication sans fil (32) avec le transpondeur (22) et/ou l'engagement de l'accouplement (34) en cas de réception d'un signal d'identification valide.

2. Cylindre de fermeture selon la revendication 1, **caractérisé en ce que** le cylindre de fermeture (20) ne présente pas de source d'énergie propre.

3. Cylindre de fermeture selon la revendication 1, **caractérisé en ce que** le cylindre de fermeture (20) présente une source d'énergie rechargeable, notamment un accumulateur et/ou un condensateur qui est chargé lors d'un actionnement (30) de l'élément d'actionnement (24 ; 40).

4. Cylindre de fermeture selon la revendication 1, **caractérisé en ce que** le cylindre de fermeture présente une batterie (52) comme source d'énergie.

5. Cylindre de fermeture selon l'une des revendications 1 à 4, **caractérisé en ce que** le transpondeur est un transpondeur (22) actif.

6. Cylindre de fermeture selon l'une des revendications 1 à 4, **caractérisé en ce que** le transpondeur est un transpondeur passif.

7. Cylindre de fermeture selon l'une des revendications 1 à 6, **caractérisé en ce que** le bouton de porte (24 ; 40) est accouplé au générateur électrique par le biais d'un engrenage démultiplicateur.

8. Cylindre de fermeture selon l'une des revendications 1 à 7, **caractérisé en ce que** le convertisseur électromécanique présente un volant oscillant pour séparer dans le temps la durée de l'actionnement (30) du bouton de porte (24 ; 40) de l'opération de communication et/ou d'accouplement.

9. Procédé d'exécution d'une opération de fermeture d'une serrure, notamment d'une porte, comprenant les étapes suivantes :
- actionnement (54) d'un bouton de porte (24 ; 40) d'un cylindre de fermeture (20) de la serrure, de l'énergie mécanique étant transmise à cette occasion et un convertisseur électromécanique (44) réalisé sous la forme d'un générateur électrique étant disposé dans le bouton de porte (24 ; 40), lequel convertit un actionnement du bouton de porte (24 ; 40) en énergie électrique,
- conversion (56) de l'énergie mécanique transmise au bouton de porte (24 ; 40) en énergie électrique,
- alimentation (58) d'un dispositif de commande (46) en énergie électrique, le dispositif de commande (46) établissant une communication sans fil (32) avec un transpondeur (22),
- réception (S10) d'un code de la part du transpondeur (22) dans le dispositif de commande et contrôle de la validité de celui-ci, et
- actionnement (S12) d'un accouplement (34) pour relier le bouton de porte (24 ; 40) avec un élément de fermeture (42), sous réserve que le code d'identification reçu soit valide.

10. Procédé selon la revendication 9, selon lequel l'énergie pour faire fonctionner le dispositif de commande (46) et/ou l'accouplement (34) est générée directement par conversion en énergie électrique de l'énergie mécanique transmise au bouton de porte (24 ; 40).

11. Procédé selon la revendication 9, selon lequel l'énergie pour faire fonctionner le dispositif de commande (46) et/ou l'accouplement (34) provient au moins partiellement d'un accumulateur d'énergie électrique rechargeable (52) qui peut être rechargé par l'énergie mécanique transmise au bouton de porte (24 ; 40).
